# EUROPÄISCHE PATENTSCHRIFT

(11) **EP 0 166 303 B1**
(45) Veröffentlichungstag und Bekanntmachung des Hinweises auf die Patenterteilung: **26.10.1988**
(21) Anmeldenummer: 85107223.1
(22) Anmeldetag: 12.06.1985
(51) Int. Cl.: B25C 1/00

(54) **Einschlaggerät für Befestigungsmittel**
Fastener driving tool
Outil pour renforcer des attaches

(30) Priorität: 27.06.1984 DE 3423578
(43) Veröffentlichungstag der Anmeldung: 02.01.1986
(73) Patentinhaber: Karl M. Reich, Maschinenfabrik GmbH, 72607 Nürtingen (DE)
(72) Erfinder: Maurer, Werner, D-7440 Nürtingen (DE)

(56) Entgegenhaltungen:
- DD-A- 216 890
- DE-B- 1 957 746
- GB-A- 1 389 955
- US-A- 4 485 954

## Beschreibung

Die Erfindung betrifft ein Einschlaggerät für Befestigungsmittel gemäss Oberbegriff von Anspruch 1.

AusderGB-A 1 389 955istein Einschlaggerätder eingangs genannten Art bekannt, bei dem das Abhackmesser mit dem Schlagstössel verbunden ist und bei jedem Einschlaghub das überstehende leere Ende des Haltegurts abtrennt.

Dieses Ende des Haltegurts fällt anschliessend auf die Oberfläche des Werkstücks und kann, wenn es nicht entfernt wird, von der Aufsetzfläche des Zylinderfusses in das Werkstück eingedrückt werden, so dass diese Oberfläche beschädigt wird.

Der Schlagstössel unterliegt hohen Beschleunigungskräften, so dass die Befestigung zwischen Schlagstössel und Abhackmesser sehr störanfällig ist, wobei ein Abbrechen des Abhackmessers zu unangenehmen Arbeitsunterbrechungen führen kann.

Der Erfindung liegt daher die Aufgabe zugrunde, ein Einschlaggerät der eingangs genannten Art zu schaffen, bei dem der leere Haltegurt störungsfrei und zuverlässig abtrennbar ist.

Diese Aufgabe wird erfindungsgemäss durch die im kennzeichnenden Teil des Anspruches 1 angegebenen Merkmale gelöst.

Durch die unabhängige Anordnung des Abhackmessers vom Schlagstössel besteht nicht die Gefahr, dass dieses häufig abbricht und Störungen verursacht. Der leere Haltegurt wird sicher und zuverlässig in grösserer Länge abgetrennt und kann somit nicht so leicht unter die Aufsetzfläche des Zylinderfusses gelangen und die Oberfläche des Werkstücks beschädigen. Das Abhackmesser lässt sich sowohl manuell als auch durch einen mit ihm verbundenen Druckluftkolben betätigen, der seinerseits durch ein geeignetes, manuell betätigbares Tastventil auslösbar ist.

Im folgenden sind Ausführungsbeispiele der Erfindung unter Bezugnahme auf die Zeichnungen näher beschrieben.

Es zeigen:
Fig. 1 Einschlaggerät, von der Seite.
Fig. 2 Schnitt nach Linie 11-11 in Fig. 1, manuelle Betätigung.
Fig. 3 Schnitt entsprechend Fig. 2, Betätigung durch Druckluftkolben.

Bei dem in Fig. 1 gezeigten Einschlaggerät ist in einem Gehäuse 1 ein Druckschlagkolben 2 mit Schlagstössel 3 verschiebbar gelagert. Mit dem Gehäuse 1 ist ein Zylinderfuss 4 verbunden, in dessen Ausstosskanal 5 das Befestigungsmittel, also z.B. der Nagel 6, bereitgestellt ist und von dort mit dem Schlagstössel 3 in ein nicht dargestelltes Werkstück eingeschlagen werden kann. Die Nägel 6 sind durch einen Haltegurt 7 zu einem Nagelstreifen 6 verbunden und spiralig aufgerollt in einem Trommelmagazin 8 gespeichert. Von dort werden sie über einen Förderschacht 9 mittels einer Fördervorrichtung 10 dem Ausstosskanal 5 zugeführt und für den nächsten Schlag bereitgestellt.

Beim Einschlagen des Nagels wird dieser vom Haltegurt 7 abgerissen, so dass von diesem noch der Rücken 11 und die aufgerissenen Haltespangen 12 übrig bleiben (siehe Fig. 2). Der Haltegurt 7 wird dabei beim nächsten Schlaghub durch die Fördervorrichtung 10 durch einen Austrittsschlitz 13 ins Freie befördert.

Wie besonders Fig. 2 zeigt, ist am Zylinderfuss 4 in der Nähe von Austrittsschlitz 13 mit Schrauben 14 eine Führungshülse 15 befestigt, in der ein Abhackmesser 16 verschiebbar gelagert ist.

Die Schneidkante 17 von Abhackmesser 16 bewegt sich dabei senkrecht zum Förderschacht 9 über den Austrittsschlitz 13.

In einer Längsbohrung 18 von Abhackmesser 16 ist eine Druckfeder 19 angeordnet, die das Abhackmesser in Ruhestellung vom Austrittsschlitz 13 wegdrückt. Es wird dabei in seiner Ruhestellung von einem mit ihm verbundenen Stift 20 gehalten, der in eine Nut 21 von Führungshülse 15 eingreift.

Nach aussen wird die Führungshülse 15 von einem Betätigungsstift 22 überragt, mit dem das Einschlaggerät so gegen eine passende Fläche, z.B. am Werkbank oder Werkstück gestossen werden kann, dass sich das Abhackmesser 16 in Richtung Förderschacht 9 verschiebt und den leeren Haltegurt 7 abtrennt.

Wie Fig. 3 zeigt, kann bei einer weiteren Ausführungsform der Erfindung das Abhackmesser 16 mit einem Druckluftkolben 23 verbunden sein, der in einem mit der Führungshülse 24 verbundenen Druckluftzylinder 25 verschiebbar gelagert ist. Druckluftzylinder 25 ist dabei über eine Druckluftleitung 26 mit einem nicht dargestellten Tastventil verbunden, durch das nach Betätigung von Hand das Abhackmeser wieder auslösbar ist.

## Patentansprüche

1. Einschlaggerät für Befestigungsmittel (6), die mit mindestens einem Haltegurt (7) zu einem Befestigungsmittelstreifen (6') verbunden sind, mit einem Zylinderfuss (4), in dessen Ausstosskanal (5) ein kraftbetriebener Schlagstössel (3) verschiebbar gelagert ist, mit einem Magazin (8) zur Aufnahme des Befestigungsmittelstreifens (6'), aus dem dieser über einen Förderschacht (9) dem Ausstosskanal (5) zuführbar ist, mit einem Austrittsschlitz (13) für den leeren Haltegurt (7) und mit einem am Zylinderfuss (4) senkrecht zum Förderschacht (9) verschiebbar gelagerten Abhackmesser (16), dadurch gekennzeichnet, dass das Abhackmesser (16) unabhängig vom Schlagstössel (3) und von der gegenüberliegenden Seite des Haltegurts (7) aus in einer Führungshülse (15) betätigbar ist.

2. Einschlaggerät nach Anspruch 1, dadurch gekennzeichnet, dass das Abhackmesser (16) einen Betätigungsstift (22) aufweist, mit dem es gegen Wirkung einer Feder (19) manuell betätigbar ist.

3. Einschlaggerät nach Anspruch 1, dadurch gekennzeichnet, dass mit der Führungshülse (24) ein Druckluftzylinder (25) verbunden ist, mit dessen Druckluftkolben (23) das Abhackmesser (16) betätigbar ist.

## Claims

1. A driving-in device for fastening means (6) which are connected by at least one retaining belt (7) to a central fastening strip (6'), said device having a cylinder foot (4) in whose ejection channel (5) a power-operated impact rod (3) is movably supported, having a magazine (8) to hold the central fastening strip (6') from which magazine said strip is passed via a delivery shaft (9) to the ejection channel (5), having an outlet slit (13) for the empty retaining belt (7), and having a movably supported parting-off knife (16) on the cylinder foot (4) vertical to the delivery shaft (9), characterized in that the parting-off knife (16) is actuable independently of the impact rod (3) and from the opposite side of the retaining belt (7) inside a guide sleeve (15).

2. A driving-in device according to Claim 1, characterized in that the parting-off knife (16) has an actuating pin (22) with which said knife is manually actuable against the force of a spring (19).

3. A driving-in device according to Claim 1, characterized in that a compressed-air cylinder (25) is connected to the guide sleeve (24), and that the parting-off knife (16) is actuatable with the compressed-air piston (23) of said cylinder.

## Revendications

1. Appareil à enfoncer pour matériel de fixation (6), qui est relié, au minimum à l'aide d'une courroie-support (7), à une bande médiane de fixation (6'), avec un pied de vérin (4), dans le conduit d'éjection (5) duquel un coulisseau de chasse (3) actionné mécaniquement est logé avec possibilité de déplacement, avec un magasin (8) destiné à recevoir la bande médiane de fixation (6'), magasin à partir duquel cette bande peut être acheminée au conduit d'éjection (5) via un puits de transport (9), avec une fente de sortie (13) pour la courroie-support vide (7) et avec un couteau de découpe ( 16) logé avec possibilité de déplacement au pied du vérin (4), perpendiculairement au conduit de transport (9), caractérisé en ce que le couteau de découpe (16) peut être actionné dans une douille de guidage (1 5), indépendamment du coulisseau de chasse (3) et à partir de la courroie-support (7) située du côté opposé.

2. Appareil à enfoncer, selon la revendication 1, caractérisé en ce que le couteau de découpe (16) présente une goupille d'actionnement (22) à l'aide de laquelle il est actionnable manuellement par action sur un ressort (19).

3. Appareil à enfoncer, selon la revendication 1, caractérisé en ce qu'un vérin d'air comprimé (25) est relié à la douille de guidage (24), vérin dont le piston d'air comprimé (23) actionne le couteau de découpe (16).
